# EUROPÄISCHE PATENTSCHRIFT

(11) **EP 0 815 779 B1**
(45) Veröffentlichungstag und Bekanntmachung des Hinweises auf die Patenterteilung: **04.12.2002**
(21) Anmeldenummer: 97108086.6
(22) Anmeldetag: 17.05.1997
(51) Int. Cl.: A47C 7/44, A47C 7/46

(54) **Bewegliche Rückenlehne**
A movable backrest
Dossier mobile

(30) Priorität: 01.07.1996 DE 19626394
(43) Veröffentlichungstag der Anmeldung: 07.01.1998
(73) Patentinhaber: Sedus Stoll AG, 79761 Waldshut-Tiengen (DE)
(72) Erfinder: Schlegel, Manfred, 79790 Reckingen (DE); Donner, Siegfried, 79761 Waldshut (DE)
(74) Vertreter: Lück, Gert, Dr.

(56) Entgegenhaltungen:
- EP-A- 0 107 627
- EP-A- 0 308 538
- EP-A- 0 556 578
- DE-A- 3 025 916
- FR-A- 2 443 226

## Beschreibung

Die Erfindung betrifft eine beweglich an einem Lehnenstab aufgehängte Rückenlehne, deren Lehnenschild aus horizontalen Abschnitten besteht.

Derartige Lehnen, die insbesondere bei Stühlen für den Büro- und Gewerbebereich zur Anwendung kommen, haben den Zweck, sich möglichst optimal der sich verändernden Körperhaltung des Benutzers anzupassen.

### STAND DER TECHNIK

Lehnen der genannten Art sind prinzipiell beschrieben in der Norm DIN 4551 für Bürostühle mit Lehnen-Pendelgelenk.

Eine Weiterentwicklung stellt die Lehne nach EP-B 107627 dar, die in bewegliche horizontale Abschnitte aufgeteilt ist.

Eine besonders komfortable Lösung ist in EP-B 308538 beschrieben: dort ist die Lehne derart aufgehängt, daß sie gegenüber Längs-(Sagittal-), Dreh-(Torsions-) und Quer-(Transversal-)Haltungsveränderungen des Körpers stützend nachgibt.

Obwohl sich diese bekannte Lösung auf dem Markt und in der Praxis hervorragend bewährt hat, haftet ihr der Nachteil an, daß sie hinsichtlich ihrer konstruktiven Ausführung und damit auch in Bezug auf Herstellung und Montage noch relativ aufwendig ist. Sie ist auch nicht kompatibel mit den gängigen, auf dem Markt befindlichen höhenverstellbaren Träger-Konstruktionen für Lehnen von Bürostühlen.

Die DE 3025916 A1 zeigt eine beweglich an einem Lehnenstab aufgehängte Rückenlehne, welche aus zwei horizontalen Abschnitten besteht, wobei der obere Abschnitt die Form eines "T", und der untere Abschnitt die Form eines "U" hat, und das "U" mit seinen beiden Schenkeln den senkrechten Teil des "T" umgreift. Die beiden Abschnitte sind gegeneinander schwenkbar an zwei beidseits des Lehnenstabes angeordneten Lagern befestigt. Ein Federband bewirkt, daß die beiden Abschnitte federnd gegeneinander schwenkbar sind.

Diese bekannt Lehne paßt sich nur sagittalen Bewegungen des Benutzers an, und die Montage ist relativ aufwendig.

### DARSTELLUNG DER ERFINDUNG

Es ist die Aufgabe der Erfindung, Lehnen der bekannten Art dahingehend zu verbessern, daß sie mit bescheidenem Aufwand und damit kostengünstig herstellbar sind, und ohne weiteres an konventionellen Trägerkonstruktionen für höhenverstellbare Lehnen von Bürostühlen angebracht werden können.

Diese Aufgabe wird durch die Merkmale des Anspruchs 1 und der Unteransprüche gelöst.

Der Kern der Erfindung besteht darin, daß die Lagerung der beiden Teile des Lehnenschildes derart konzipiert ist, daß durch den simplen Austausch eines einfachen Elementes, nämlich der Lagerrolle, entweder nur eine sagittale , oder aber auch zusätzlich noch eine tordale und transversale Beweglichkeit der Lehne entsteht.

### KURZE BESCHREIBUNG DER ZEICHNUNGEN

Nachstehend wird die Erfindung anhand eines in Zeichnungen dargestellten Ausführungsbeispiels näher erläutert. Dabei zeigt:
- Fig.1: eine perspektivische Gesamtansicht einer Rückenlehne nach der Erfindung von hinten,
- Fig.2: eine vergrößerte Ansicht eines Teiles der in Fig 1 dargestellten Rückenlehne, und
- Fig.3: eine Ansicht wie in Fig.2, jedoch mit geöffnetem Lager für den Lagerstab.

### WEGE ZUR AUSFÜHRUNG DER ERFINDUNG

Fig. 1 zeigt den Schild einer Rückenlehne, der aus einem oberen Teil 1 und einem unteren Teil 2 besteht. Die Teile 1,2 stoßen in der horizontal verlaufenden Fuge 3 aneinander.

Die Lehne ist aufgehängt am Lehnenstab 8, der teleskopartig höhenverstellbar im Lehnenschaft 15 gehaltert ist.

Lehnenstab 8 und Lehnenschaft 15 weisen Bohrungen 19 zur Fixierung der jeweils eingestellten Lehnenhöhe auf.

Die Teile 1,2 des Lehnenschildes sind gelenkig über die Lagerteile 4,5 miteinander verbunden. In den Lagerteilen 4,5 ist ein Lagerstab 7 gelagert, der weiterhin in geeigneten Öffnungen des Lagerstücks 9 gelagert ist. Dieses Lagerstück 9 ist auf den Lehnenstab 8 aufgesteckt und mittels eines Bügels 13 gesichert. Der Bügel 13 ist schwenkbar in den Lehnenstab 8 eingehängt, und wird am Teil 1 des Lehnenschildes mittels des aufschraubbaren Bügelhalters 14 befestigt.

Das Lagerstück 9 weist beidseits des Lehnenstabes 8 Seitenteile 10 auf. Diese Seitenteile 10 haben einerseits oben Anschläge, die am oberen Teil 1 des Lehnenschildes anliegen können. Andererseits haben sie nach unten laufende Wangen, an denen schwenkbar der Fixierblock 16 aufgehängt ist. Dieser weist eine (nicht gezeichnete) Nase auf, die in die Bohrungen 19 des Lehnenstabes 8 und des Lehnenschaftes 15 eingerastet werden kann. Außerdem umgreift er Lehnenstab 8 und Lehnenschaft 15 und dient somit als Anschlag des unteren Teiles 2 des Lehnenschildes.

In Figur 2 ist der zentrale Teil der mit Bezug auf Fig.1 beschriebenen Rückenlehne in vergrößerter Darstellung gezeigt. Alle Lagerteile 4,5 sind geschlossen.

In Fig. 3 ist wiederum die Ansicht aus Fig. 2 dargestellt, jedoch mit geöffnetem linkem Lager.

Wie ersichtlich, bestehen die Lagerteile 4,5 aus mit den Teilen 1,2 verbundenen Lagerschalen 11,12, und aufsetzbaren Abdeckschalen 17,18. Die inneren Lagerschalen 11 sind mit dem oberen Teil 1 des Lehnenschildes verbunden, die äußeren Lagerschalen 12 sind mit dem unteren Teil 2 verbunden. Die Lagerschalen 11 werden daher "obere Lagerschale", die Lagerschalen 12 "untere Lagerschale" genannt, entsprechend die korrespondierenden Abdeckschalen 17,18. Innen befinden sich die Lagerrollen 6.

Die Teile 1,2 des Lehnenschildes, die Lagerteile 4,5, und das Lagerstück 9 sind vorzugsweise Spritzgußteile und bestehen aus Polypropylen oder dem steiferen Polystyrol.

Lagerstab 7, Lehnenstab 8 und Lehnenschaft 15, sowie Bügel 13 bestehen aus Metall.

Die Lagerrollen 6 können nun entweder auch aus Polystyrol oder einem anderen starren Material bestehen. Dann können die Teile 1,2 des Lehnenschildes gegeneinander um die Lager 4,5 schwingen, und der gesamte Lehnenschild um den im Lagerstück 9 gelagerten Lagerstab 7. Die Lehne folgt also nur sagittalen Körperbewegungen.

Oder die Lagerrollen bestehen aus einem elastischen Material, insbesondere Gummi. Dann wird der Lagerstab 7 so beweglich, daß die Lehne auch Torsions- oder Transversal-Bewegungen des Rückens des Benutzers folgen kann.

Es entsteht also in sehr einfacher Weise eine voll dynamische dorsokinetische Rückenlehne.

Durch die beschriebene kosntruktive Konzeption kann die Montage in sehr vorteilhafter Weise wie folgt ausgeführt werden:

Es wird zuerst der Lagerstab 7 in die dafür vorgesehenen Öffnungen des Lagerstücks 9 und in die Lagerrollen 6 eingeführt. Sodann werden die Lagerrollen 6 in die Lagerschalen 11,12 eingelegt, und die Lager mit den Abdeckschalen 17,18 verschlossen. Die äußeren Öffnungen der Lagerteile 4,5 sind kleiner als der Durchmesser der Lagerrollen 6, sodaß diese in den Lagerteilen 4,5 auch gegen seitliches Verschieben gesichert sind.

Sodann wird der Lehnenstab 8 in die dafür vorgesehene Tasche des Lagerstückes 9 eingesteckt, und die Verbindung mittels Einschwenken des Bügels 13 in den Bügelhalter 14 gesichert.

Wie aus den Zeichnungen, insbesondere Fig. 1, auch ersichtlich ist, weisen die Teile 1,2 des Lehnenschildes in üblicher Weise verstärkende Stege auf, sodaß ein Rippenraster bzw. eine sandwichartige Wabenstruktur entsteht. Ferner sind Clipse, Bolzen, Nasen und Haken vorgesehen, die im wesentlichen der Verbindung mit dem (nicht gezeichneten) Rückteil der Lehne dienen.

### Bezeichnungsliste

- 1: Lehnenschild, oberer Teil
- 2: Lehnenschild, unterer Teil
- 3: Fuge
- 4: oberes Lagerteil
- 5: unteres Lagerteil
- 6: Lagerrolle
- 7: Lagerstab
- 8: Lehnenstab
- 9: Lagerstück
- 10: Seitenteil des Lagerstücks
- 11: obere Lagerschale
- 12: untere Lagerschale
- 13: Bügel
- 14: Bügelhalter
- 15: Lehnenschaft
- 16: Fixierblock
- 17: obere Abdeckschale
- 18: untere Abdeckschale
- 19: Bohrungen zur Höhenverstellung

## Patentansprüche

1. Beweglich an einem Lehnenstab (8) aufgehängte Rückenlehne, welche aus horizontalen Abschnitten besteht,
**dadurch gekennzeichnet, daß**
- der Lehnenschild aus einem oberen Teil (1) und einem unteren Teil (2) besteht, welche in einer horizontal verlaufenden Fuge (3) aneinanderstoßen,
- die beiden Teile (1,2) gegeneinander schwenkbar an zwei beidseits des Lehnenstabes (8) angeordneten Lagern befestigt sind, wobei ein Lager aus einem ersten, am oberen Lehnenteil (1) befestigten Lagerteil (4), und einem zweiten, am unteren Lehnenteil (2) befestigten Lagerteil (5), sowie einer in das Innere der beiden Lagerteile (4,5) eingepaßten kreiszylindrischen Lagerrolle (6) besteht,
- ein Lagerstück (9) vorgesehen ist, das einerseits am oberen Ende des Lehnenstabes (8) befestigt ist, und andererseits Öffnungen aufweist, welche von einem Lagerstab (7) durchtreten werden, der auch in den Lagerrollen (6) der Lagerteile (4,5) gelagert ist, und
- die Lagerrollen (6) entweder aus einem starren oder einem elastischen Material bestehen.

2. Rückenlehne nach Anspruch 1, **dadurch gekennzeichnet, daß** die Lagerteile (4,5) jeweils aus einer am Lehnenschild befestigten Lagerschale (11,12), und damit korrespondierenden, aufsetzbaren Abdeckschalen (17,18) bestehen.

3. Rückenlehne nach Anspruch 2, **dadurch gekennzeichnet, daß** die Außenöffnungen der Lagerschalen (11,12) und der Abdeckschalen (17,18) einen kleineren Durchmesser haben als die Lagerrollen (6).

4. Rückenlehne nach Anspruch 1, **dadurch gekennzeichnet, daß** das Lagerstück (9) eine nach unten geöffnete Tasche aufweist, in welche das obere Ende des Lehnenstabes (8) eingeführt ist, sowie zwei Seitenteile (10), in denen einerseits die Öffnungen zur Lagerung des Lagerstabes (7) vorgesehen sind, und die andererseits obere Anschläge aufweisen, die am oberen Teil (1) des Lehnenschildes anlegbar sind.

5. Rückenlehne nach Anspruch 1, **dadurch gekennzeichnet, daß** die Verbindung des Lehnenstabes (8) mit dem Lagerstück (9) mittels eines Bügels (13) gesichert ist, der einerseits im Lehnenstab (8) eingehakt ist, und andererseits mittels eines öffenbaren Bügelhalters (14) am oberen Teil (1) des Lehnenschildes befestigt ist.

6. Rückenlehne nach Anspruch 1, **dadurch gekennzeichnet, daß** das Lagerstück (9) beidseits des Lehnenstabes (8) nach unten verlaufende Wangen aufweist, an welchen schwenkbar ein Fixierblock (16) aufgehängt ist, der den Lehnenstab (8) umgreift, und einerseits eine Nase zum Eingreifen in die Bohrungen (19) der Höhenverstellung aufweist, und andererseits als Anschlag am unteren Teil (2) des Lehnenschildes dient.

7. Rückenlehne nach Anspruch 1, **dadurch gekennzeichnet, daß** die Teile (1,2) des Lehnenschildes, die Lagerteile (4,5) und das Lagerstück (9) Spritzgußteile sind, und aus Polypropylen oder aus Polystyrol bestehen, und die Lagerschalen (11,12) einstückig an die zugehörigen Teile (1,2) des Lehnenschildes angeformt sind.

8. Rückenlehne nach Anspruch 1, **dadurch gekennzeichnet, daß** die Lagerrollen (6) aus Gummi bestehen.

## Claims

1. Backrest which is suspended in a movable manner on a backrest bar (8) and comprises horizontal sections,
**characterized in that**
- the backrest panel comprises a top part (1) and a bottom part (2) which butt against one another in a horizontally running joint (3),
- the two parts (1, 2) are fastened such that they can be pivoted in relation to one another on two bearings arranged on both sides of the backrest bar (8), a bearing comprising a first bearing part (4), which is fastened on the top backrest part (1), and a second bearing part (5), which is fastened on the bottom backrest part (2), and a circular-cylindrical bearing roller (6), which is fitted into the interior of the two bearing parts (4, 5),
- there is provided a bearing element (9) which, on the one hand, is fastened at the top end of the backrest bar (8) and, on the other hand, has openings through which a bearing bar (7) passes, the latter also being mounted in the bearing rollers (6) of the bearing parts (4, 5), and
- the bearing rollers (6) consist either of a rigid or of an elastic material.

2. Backrest according to Claim 1, **characterized in that** the bearing parts (4, 5) each comprise a bearing shell (11, 12), which is fastened on the backrest panel, and thus corresponding covering shells (17, 18) which can be positioned thereon.

3. Backrest according to Claim 2, **characterized in that** the outer openings of the bearing shells (11, 12) and of the covering shells (17, 18) have a smaller diameter than the bearing rollers (6).

4. Backrest according to Claim 1, **characterized in that** the bearing element (9) has a pocket, which is open at the bottom and into which the top end of the backrest bar (8) is introduced, and two side parts (10), in which, on the one hand, the openings for mounting the bearing bar (7) are provided and which, on the other hand, have top stops, which can be positioned against the top part (1) of the backrest panel.

5. Backrest according to Claim 1, **characterized in that** the connection between the backrest bar (8) and the bearing element (9) is secured by means of a bracket (13) which, on the one hand, is hooked in the backrest bar (8) and, on the other hand, is fastened on the top part (1) of the backrest panel by means of an openable bracket holder (14).

6. Backrest according to Claim 1, **characterized in that** the bearing element (9) has lateral members which run downwards on both sides of the backrest bar (8) and on which a fixing block (16) is suspended in a pivotable manner, said fixing block engaging around the backrest bar (8) and, on the one hand, having a nose for engaging in the height-adjustment bores (19) and, on the other hand, serving as a stop on the bottom part (2) of the backrest panel.

7. Backrest according to Claim 1, **characterized in that** the parts (1, 2) of the backrest panel, the bearing parts (4, 5) and the bearing element (9) are injection mouldings, and consist of polypropylene or of polystyrene, and the bearing shells (11, 12) are integrally formed on the associated parts (1, 2) of the backrest panel.

8. Backrest according to Claim 1, **characterized in that** the bearing rollers (6) consist of rubber.

## Revendications

1. Dossier suspendu à déplacement sur un barreau de dossier (8) et constitué de tronçons horizontaux,
**caractérisé en ce que**:
- la plaque de dossier est constituée d'une partie supérieure (1) et d'une partie inférieure (2) qui viennent buter l'une contre l'autre sur un joint (3) qui s'étend à l'horizontale,
- les deux parties (1, 2) sont fixées à pivotement mutuel sur deux paliers disposés de chaque côté du barreau de dossier (8), un palier étant constitué d'une première pièce de palier (4) fixée sur la partie supérieure (1) du dossier et d'une deuxième pièce de palier (5) fixée à la partie inférieure (2) du dossier ainsi que d'un galet de palier (6) cylindrique circulaire adapté à l'intérieur des deux pièces de palier (4, 5),
- une pièce de palier (9) est prévue et est fixée d'une part à l'extrémité supérieure du barreau de dossier (8) et présente d'autre part des ouvertures qui sont traversées par un barreau de palier (7) qui est également monté dans les galets de palier (6) des pièces de palier (4, 5), et
- les galets de palier (6) sont constitués d'un matériau rigide ou d'un matériau élastique.

2. Dossier selon la revendication 1, **caractérisé en ce que** les pièces de palier (4, 5) sont chacune constituées d'une coquille de palier (11, 12) fixée sur la plaque de dossier et de coquilles de recouvrement (17, 18) correspondantes qui peuvent y être enfichées.

3. Dossier selon la revendication 2, **caractérisé en ce que** les ouvertures extérieures des coquilles de palier (11, 12) et des coquilles de recouvrement (17, 18) ont un diamètre plus petit que celui des galets de palier (6).

4. Dossier selon la revendication 1, **caractérisé en ce que** la pièce de palier (9) présente une poche ouverte dans le bas dans laquelle l'extrémité supérieure du barreau de dossier (8) est insérée, ainsi que deux parties latérales (10) dans lesquelles sont prévues d'une part les ouvertures pour le montage du barreau de palier (7) et qui présentent d'autre part des butées supérieures qui peuvent être placées contre la partie supérieure (1) de la plaque de dossier.

5. Dossier selon la revendication 1, **caractérisé en ce que** la liaison entre le barreau de dossier (8) et la pièce de palier (9) est assurée au moyen d'un étrier (13) qui est d'une part accroché dans le barreau de dossier (8) et qui d'autre part est fixé sur la partie supérieure (1) de la plaque de dossier au moyen d'un support d'étrier (14) apte à être ouvert.

6. Dossier selon la revendication 1, **caractérisé en ce que** la pièce de palier (9) présente des deux côtés du barreau de dossier (8) des joues qui s'étendent vers le bas et auxquelles un bloc de fixation (16) est suspendu à pivotement et chevauche le barreau de dossier (8), et présente d'une part un bec destiné à s'engager dans les alésages (19) de l'ajustement en hauteur et d'autre part sert de butée sur la partie inférieure (2) de la plaque de dossier.

7. Dossier selon la revendication 1, **caractérisé en ce que** les parties (1, 2) de la plaque de dossier, les pièces de palier (4, 5) et la pièce de palier (9) sont des pièces moulées par injection et sont constituées de polypropylène ou de polystyrène, les coquilles de palier (11, 12) étant formées d'un seul tenant sur les parties (1, 2) correspondantes de la plaque de dossier.

8. Dossier selon la revendication 1, **caractérisé en ce que** les galets de palier (6) sont constitués de caoutchouc.
